# EUROPÄISCHE PATENTSCHRIFT

(11) **EP 0 416 328 B1**
(45) Veröffentlichungstag und Bekanntmachung des Hinweises auf die Patenterteilung: **04.05.1994**
(21) Anmeldenummer: 90115469.0
(22) Anmeldetag: 11.08.1990
(51) Int. Cl.: F21S 13/12, F21V 37/00

(54) **Brennereinsatz, insbesondere für kerzenförmige Leuchtkörper**
Burning element, especially for candle-shaped lights
Brûleur, notamment pour lampe en forme de bougie

(30) Priorität: 06.09.1989 DE 8910602 U
(43) Veröffentlichungstag der Anmeldung: 13.03.1991
(73) Patentinhaber: Lenartz, Alois, D-51145 Köln (DE)
(72) Erfinder: Lenartz, Alois, D-51145 Köln (DE)
(74) Vertreter: Freischem, Werner, Dipl.-Ing.

(56) Entgegenhaltungen:
- FR-A- 1 384 066
- GB-A- 2 139 342
- US-A- 3 697 739
- US-A- 4 608 011
- US-A- 4 781 577

## Beschreibung

Die Erfindung betrifft einen Brennereinsatz, insbesondere für kerzenförmige Leuchtkörper, bestehend aus einer mit flüssigem Brennstoff füllbaren, im wesentlichen zylindrischen Dose mit einem an der Oberseite herausragenden Docht, der in einem zentrisch in die Oberseite eingesetzten Führungsröhrchen geführt ist und dessen unteres Ende mindestens bis zum Boden der Dose reicht, wobei die Oberseite der Dose als abschraubbarer Deckel ausgebildet ist, der mit einem an seinem unteren Bereich vorgesehenen Außengewinde in ein am Rand der zylindrischen Dose angeordnetes Innengewinde eingeschraubt und mit einem zwischen einem Dichtrand am Deckel und einem Dichtrand an der Dose eingelegten Dichtring abgedichtet ist und der mit einem zentrischen Durchlaß versehen ist, in welchen das Führungsröhrchen mit dem Docht eingesetzt ist.

Ein Brennereinsatz dieser Art ist bekannt aus US-A-4 781 577. Das Führungsröhrchen für den Docht ist in den abschraubbaren Deckel so eingeschraubt, daß sein oberer Rand über den oberen Rand des Deckels vorsteht. Die bei diesem bekannten Brennereinsatz oberhalb des Deckelrandes brennende Flamme ist sehr seitenwindempfindlich und brennt relativ unruhig.

Der Erfindung liegt die Aufgabe zugrunde, einen Brennereinsatz der eingangs beschriebenen Art so zu verbessern, daß seine Flamme auch unter ungünstigen Bedingungen ruhig und gleichmäßig brennt.

Diese Aufgabe wird, ausgehend von einem Brennereinsatz gemäß dem Oberbegriff des Anspruchs 1, erfindungsgemäß dadurch gelöst, daß der Deckel eine vertiefte Oberseite aufweist und in Nähe des oberen Randes mit mehreren auf dem Umfang verteilten Luftlöchern versehen ist.

Die unterhalb der Flamme allseitig zufließende Verbrennungsluft bewirkt eine Stabilisierung der Flamme und damit auch ein ruhiges und gleichmäßiges Abbrennen.

Der erfindungsgemäße Brennereinsatz ist mühelos durch Abschrauben des Deckels zu öffnen, kann dann mit flüssigem Brennstoff aus einem Vorratsbehälter aufgefüllt und anschließend wieder dicht verschlossen werden. Falls erforderlich, kann dabei auch der Docht erneuert werden.

Weitere Merkmale der Erfindung sind den Patentansprüchen 2 bis 5 zu entnehmen.

In der folgenden Beschreibung wird ein Ausführungsbeispiel der Erfindung unter Bezugnahme auf die Zeichnung näher erläutert. Die Zeichnung zeigt einen Längsschnitt durch einen erfindungsgemäßen Brennereinsatz.

In der Zeichnung besteht der Brennereinsatz aus einer im wesentlichen zylindrischen Dose 1 mit einem abschraubbaren Deckel 2. Auf der Oberseite des Deckels 2 ragt ein Docht 3 heraus, der in einem Führungsröhrchen 4 geführt ist, welches in einen zentrischen Durchlaß im Deckel 2 eingesetzt ist. Der Durchlaß ist so gestaltet, daß ein Belüftungskanal zwischen Führungsröhrchen 4 und Durch laß freibleibt. An seinem unteren Bereich ist der Deckel 2 min einem Außengewinde 6 versehen. Das Außengewinde 6 ist in ein Innengewinde 7 eines Gewinderinges 8 eingeschraubt, der am Oberen Rand der im Fließpreßverfahren aus Metall hergestellten Dose 1 eingerollt ist. Zur Abdichtung ist ein Dichtring 9 zwischen einem Dichtrand 10 am Deckel 2 und einem Dichtrand 11 an der Dose 1 eingelegt. Nach dem Einfüllen des flüssigen Brennstoffes wird bei dieser Anordnung durch festes Aufschrauben des Deckels die gleiche betriebssichere Dichtheit erreicht, wie bei den bekannten, nicht zu öffnenden Dosen.

Um eine ruhig und gleichmäßig brennende Flamme zu erreichen und dem kerzenförmigen Leuchtkörper ein möglichst einer natürlich abbrennenden Kerze angenähertes Aussehen zu geben, weist der Deckel 2 bes Brennereinsatzes eine vertiefte Oberseite 12 auf und ist in Nähe seines oberen Randes mit mehreren, auf dem Umfang verteilten Luftlöchern 13 versehen, die vorteilhaft vom Umfang des Deckels zu dessen Mitte hin schräg nach oben gerichtet sind. Außerdem ist es vorteilhaft, wenn das Führungsröhrchen 4 für den Docht 3 etwas über den oberen Rand des Deckels 2 vorsteht. Ein unbehinderter aber zugluftarmer Luftzutritt zur Flamme ist bei dieser Anordnung gesichert und die gut belüftete Ausnehmung um die Flamme herum verhindert ein unerwünschtes Aufheizen des Deckels. Die Vertiefung 12, deren Wandung reflektierend sein kann, ermöglicht zudem eine freie Abstrahlung des Lichtes, das durch die Luftlöcher 13 auch zu dem oberen Rand des kerzenartigen Hohlkörpers, in den der Brennereinsatz einzusetzen ist, durchschimmern kann.

In einer bevorzugten Ausführungsform der Erfindung weist die Oberseite 12 des Deckels 2 eine konkave Krümmung auf und der zentrische Durch laß für das Führungsröhrchen 4 ist von einem nach oben stehenden Bund 14 umgeben, der unterhalb des Niveaus der Luftlöcher 13 endet, und das Führungsröhrchen 4 weist nach oben eine konische Erweiterung 15 auf, die das Einschieben in den Bund 14 begrenzt und deren Höhe derart ausgelegt ist, daß der Docht 3 etwas oberhalb des oberen Randes des Deckels 2 freigegeben wird. Bei dieser Ausführung ist das Einsetzen bzw. das Auswechseln des Dochtes besonders einfach und es wird eine betriebssichere Halterung des Dochtes mit Flammenbildung in der gewünschten Höhe erreicht.

Um das Auf- und Abschrauben des Deckels 2 zu erleichtern, ist sein Umfang mit einer Rändelung 16 versehen.

Der Brennereinsatz gemäß der Erfindung ist nicht nur für kerzenförmige Leuchtkörper geeignet, sondern kann auch mit Vorteil für Windlichter und Party-Beleuchtungen für Garten und Terrasse verwendet werden. Dabei können auch mehrere Brennereinsätze in mehrflammigen Leuchtkörpern zusammengestellt werden. Durch verschiedene Zusätze zu dem eingefüllten flüssigen Brennstoff können verschiedenfarbige Flammen erreicht werden.

Der aufschraubbare Deckel 2 kann auf unterschiedlich hohe Dosen aufgeschraubt werden, so daß der Brennereinsatz dem jeweiligen Verwendungszweck angepaßt werden kann.

### Bezugszeichenliste

- 1: Dose
- 2: Deckel
- 3: Docht
- 4: Führungsröhrchen
- 5: Sicke
- 6: Außengewinde des Deckels
- 7: Innengewinde
- 8: Gewindering
- 9: Dichtring
- 10: Dichtrand am Deckel
- 11: Dichtrand an der Dose
- 12: vertiefte Oberseite
- 13: Luftlöcher
- 14: Bund
- 15: konische Erweiterung
- 16: Rändelung

## Patentansprüche

1. Brennereinsatz, insbesondere für kerzenförmige Leuchtkörper, bestehend aus einer mit flüssigem Brennstoff füllbaren, im wesentlichen zylindrischen Dose mit einem an der Oberseite herausragenden Docht, der in einem zentrisch in die Oberseite eingesetzten Führungsröhrchen geführt ist und dessen unteres Ende mindestens bis zum Boden der Dose reicht, wobei die Oberseite der Dose (1) als abschraubbarer Deckel (2) ausgebildet ist, der mit einem an seinem unteren Bereich vorgesehenen Außengewinde (6) in ein am Rand der zylindrischen Dose (1) angeordnetes Innengewinde (7) eingeschraubt und mit einem zwischen einem Dichtrand (10) am Deckel (2) und einem Dichtrand (11) an der Dose (1) eingelegten Dichtring (9) abgedichtet ist und der mit einem zentrischen Durchlaß versehen ist, in welchen das Führungsröhrchen (4) mit dem Docht (3) eingesetzt ist, dadurch gekennzeichnet, daß der Deckel (2) eine vertiefte Oberseite (12) aufweist und in Nähe des oberen Randes mit mehreren auf dem Umfang verteilten Luftlöchern (13) versehen ist.

2. Brennereinsatz nach Anspruch 1, dadurch gekennzeichnet, daß die Luftlöcher (13) vom Umfang des Deckels (2) zu dessen Mitte hin schräg nach oben gerichtet sind, und das Führungsröhrchen (4) für den Docht (3) über den oberen Rand des Deckels (2) vorsteht.

3. Brennereinsatz nach Anspruch 1 oder 2, dadurch gekennzeichnet, daß die Oberseite (12) des Deckels (2) eine konkave Krümmung aufweist und der zentrische Durchlaß für das Führungsröhrchen (4) von einem nach oben stehenden Bund (14) umgeben ist, der unterhalb des Niveaus der Luftlöcher (13) endet und daß das Führungsröhrchen (4) nach oben eine konische Erweiterung (15) aufweist, die das Einschieben in den Bund (14) begrenzt und deren Höhe derart ausgelegt ist, daß der Docht (3) etwas oberhalb des oberen Randes des Deckels (2) freigegeben wird.

4. Brennereinsatz nach einem der Ansprüche 1 bis 3, dadurch gekennzeichnet, daß die Dose (1) im Fließpreßverfahren aus Metall hergestellt ist und am oberen Ende ein Gewindering (8) eingerollt ist.

5. Brennereinsatz nach einem der Ansprüche 1 bis 4, dadurch gekennzeichnet, daß der Deckel (2) an seinem Umfang eine Rändelung (16) aufweist.

## Claims

1. A burner insert, in particular for candle-shaped lighting bodies, comprising a substantially cylindrical can which can be filled with liquid fuel, having a wick which projects at the top side and which is guided in a guide tube inserted centrally into the top side, the lower end of the wick extending at least as far as the bottom of the can, wherein the top side of the can (1) is in the form of a cover (2) which can be unscrewed and which is screwed with an external screwthread (6) provided at its lower region into an internal screwthread (7) arranged at the edge of the cylindrical can (1), and is sealed off with a sealing ring (9) inserted between a sealing edge (10) on the cover (2) and a sealing edge (11) on the can (1), and is provided with a central passage into which the guide tube (4) with the wick (3) is fitted, characterised in that the cover (2) has a depressed top side (12) and in the vicinity of the upper edge is provided with a plurality of circumferentially distributed air holes (13).

2. A burner insert according to claim 1 characterised in that the air holes (13) are directed inclinedly upwardly from the circumference of the cover (2) towards its centre and the guide tube (4) for the wick (3) projects beyond the upper edge of the cover (2).

3. A burner insert according to claim 1 or claim 2 characterised in that the top side (12) of the cover (2) has a concave curvature and the central passage for the guide tub (4) is surrounded by an upwardly extending flange (14) which terminates below the level of the air holes (13), and that the guide tube (4) has in an upward direction a conical enlargement portion (15) which limits insertion thereof into the flange (14) and the height of which is such that the wick (3) is liberated somewhat above the upper edge of the cover (2).

4. A burner insert according to one of claims 1 to 3 characterised in that the can (1) is produced from metal using the extrusion process and a screwthreaded ring (8) is rolled therein at the upper end.

5. A burner insert according to one of claims 1 to 4 characterised in that the cover (2) has knurling (16) at its circumference.

## Revendications

1. Brûleur, notamment pour lampe en forme de bougie, consistant en un boîtier essentiellement cylindrique, susceptible d'être rempli de carburant liquide et doté d'une mèche ressortant par la surface supérieure, guidée par un tube de guidage agencé au centre de la surface supérieure, et dont l'extrémité inférieure s'étend au moins jusqu'au fond du boîtier, la surface supérieure du boîtier (1) se présentant sous forme d'un couvercle dévissable (2), qui est vissé au moyen d'un filetage (6) prévu au niveau de sa partie inférieure dans un taraudage (7) ménagé sur le bord du boîtier cylindrique (1), et qui est étanché par une bague d'étanchéité (9) disposée entre un bord d'étanchéité (10) au niveau du couvercle (2) et un bord d'étanchéité (11) au niveau du boîtier (1), et qui présente un passage central, dans lequel est inséré le tube de guidage (4) avec la mèche (3), caractérisé en ce que le couvercle (2) présente une surface supérieure (12) évidée et est doté, à proximité du bord supérieur, de plusieurs trous d'aération (13) répartis sur la périphérie.

2. Brûleur selon la revendication 1, caractérisé en ce que les trous d'aération (13) sont orientés en biais et vers le haut, depuis la périphérie du couvercle (2) jusqu'à son centre, et en ce que le tube de guidage (4) de la mèche (3) dépasse au-dessus du bord supérieur du couvercle (2).

3. Brûleur selon la revendication 1 ou 2, caractérisé en ce que la surface supérieure (12) du couvercle (2) présente une incurvation concave, en ce que le passage central recevant le tube de guidage (4) est entouré d'une collerette (14) orientée vers le haut, qui se termine au-dessous du niveau des trous d'aération (13) et en ce que le tube de guidage (4) présente vers le haut un évasement conique (15) qui limite son insertion dans la collerette (14) et dont la hauteur est déterminée de telle sorte que la mèche (3) soit libérée légèrement au-dessus du bord supérieur du couvercle (2).

4. Brûleur selon l'une des revendications 1 à 3, caractérisé en ce que le boîtier (1) est fabriqué en métal extrudé, et en ce qu'une bague filetée (8) est enroulée à son extrémité supérieure.

5. Brûleur selon l'une des revendications 1 à 4, caractérisé en ce que le couvercle (2) présente un moletage (16) sur sa périphérie.
